# FASCICULE DE BREVET EUROPEEN

(11) **EP 0 010 062 B1**
(45) Date de publication et mention de la délivrance du brevet: **04.04.1984**
(21) Numéro de dépôt: 79810099.6
(22) Date de dépôt: 20.09.1979
(51) Int. Cl.: E02D 29/14

(54) **Partie supérieure de regard avec couvercle**
Schachtoberteil mit Abdeckung
Upper part of manhole shaft with cover

(30) Priorité: 05.10.1978 CH 10345/78
(43) Date de publication de la demande: 16.04.1980
(73) Titulaire: S. FACCHINETTI S.A., CH-2000 Neuchâtel (CH); Hausheer, Hermann, CH-2000 Neuchâtel (CH)
(72) Inventeur: Hausheer, Hermann, CH-2000 Neuchâtel (CH)
(74) Mandataire: Seehof, Michel

## Description

La présente invention concerne une partie supérieure de regard avec couvercle, comprenant, posé sur son extrémité supérieure deux anneaux concentriques, un anneau intérieur mobile portant le couvercle et reposant sur un anneau extérieur fixe par l'intermédiaire des surfaces appuyant verticalement l'une sur l'autre de deux dentures en forme d'hélice permettant, par rotation de l'anneau intérieur, de déplacer celui-ci dans le sens vertical par rapport à l'anneau extérieur.

Une telle partie supérieure de regard avec couvercle est connue par la DE-U-1 922483. Les dents des deux anneaux sont disposées sur un flasque hélicdidal et les deux dentures montent dans la direction verticale. De ce fait la partie mobile, l'anneau intérieur, doit être bloqué par des moyens supplémentaires, surtout au vue de la solicitation de cette partie supérieure de regard par des véhicules lourds. En plus, de telles dentures montées sur des flasques risquent d'être souillées rapidement, diminuant l'engrènement et le pouvoir d'ajustage.

Le CH-A-601 582 décrit aussi une partie supérieure de regard avec couvercle où les dents montent dans la direction verticale, nécessitant des moyens de blocage. Cette partie supérieure de regard est fabriquée en béton, exigeant une fabrication onéreuse. En plus, pour dégager et tourner l'anneau mobile il faut l'élever trop haut et la hauteur réglable est trop petite.

Il est par contre le but de l'invention de proposer une partie supérieure de regard avec une construction robuste résistant à la solicitation par des véhicules, dont la suface peut être réglée dans le sens vertical d'une manière aisée et dont la construction ne nécessite pas de moyens supplémentaires de blocage et est de fabrication relativement simple et bon marché. Conformément à l'invention, ce but est atteint par la partie supérieure de regard du type précité et comprenant les éléments de la partie caractérisante de la revendication principale. Cette partie supérieure de regard peut être avantageusement complétée par les caracteristi- ques techniques des revendications dépendantes.

L'invention est décrite ci-après à l'aide d'un dessin d'exemples d'exécution.

La figure 1 montre, en coupe, une première forme d'exécution d'une partie supérieure de regard,
la figure 2 montre, vu de dessus, un détail de la figure 1,
la figure 3 montre un détail agrandi du bord du regard selon la figure 1,
la figure 4 montre, agrandie, le profil des dents en coupe selon la ligne IV-IV de la figure 3,
la figure 5 montre une variante d'exécution du profil des dents,
la figure 6 montre une deuxième variante d'exécution du profil des dents et
la figure 7 montre une exécution préférentielle de la partie supérieure d'un regard, toute en fonte.
La figure 1 montre le tube du regard 1 avec, à son extrémité supérieure 2, l'anneau extérieur 3, en béton armé. Dans l'anneau extérieur 3 repose l'anneau intérieur 4, en fonte, portant le couvercle 5, également en fonte. L'anneau extérieur 3, en béton, est soutenu et centré par une maçonnerie non représentée.

Comme il ressort des figures 1 à 4, l'anneau extérieur 3 comporte à sa partie supérieure et à son contour intérieur un cercle en fonte 6, reposant par un collier 7 sur la surface supérieure 8 de l'anneau en béton 3. Ce cercle en fonte (voir figure 2) est ancré par des portées 9 s'engageant dans des encoches 10, pratiquées dans l'anneau en béton. Le cercle 6 comporte, de manière discontinue et agencé en forme d'hélice à plusieurs tours, des dents séparées 11 (figure 4) de forme rectangulaire et s'étendant en direction horizontale vers l'intérieur. L'anneau intérieur 4, mobile, comporte un flasque hélicoïdale 12 à plusieurs tours avec des dents 13 de forme rectangulaire, s'étendant verticalement. L'engagement d'une denture s'étendant verticalement dans une denture s'étendant horizontalement provoque un blocage de l'anneau intérieur mobile contre une rotation éventuelle.

Le haut de l'anneau intérieur 4 est formé en collier 14, recevant le couvercle 5. Pour faciliter le centrage du couvercle 5, le bord inférieur 15 de celui-ci et le bord intérieur 16 du haut de l'anneau intérieur 4 sont chanfreinés et pour bloquer le couvercle 5 contre toute rotation, celui-ci comporte six tenons de fixation, s'engageant dans des encoches correspondantes non représentées dans l'anneau intérieur 4. Pour assurer l'étanchéité, un joint 19 est posé entre le couvercle et l'anneau intérieur.

Le pas des hélices est choisi en fonction de l'amplitude de l'élévation voulue. Cette amplitude est, de préférence, de 60 mm pour le réglage en hauteur, ce qui permet, avec une épaisseur du revêtement 20 d'environ 25 mm, de soulever jusqu'à deux fois l'anneau intérieur 4, respectivement le couvercle. Le nombre de dents 11 et 13 par tour est, dans cet exemple, de soixante, ce qui permet l'ajustement très fin du couvercle 5 au niveau de la surface supérieure du revêtement 20. L'anneau intérieur 4 comprend, pour rendre plus aisé le maniement de celui-ci, quatre ouvertures de maniement 21.

Une fois la maçonnerie et l'anneau extérieur 3 en place, l'anneau intérieur 4 est introduit dans ce dernier, les deux dentures 11 et 13 s'engrenant mutuellement. Pour le réglage en hauteur, l'anneau intérieur est dégagé en le soulevant et tourné à droite ou à gauche suivant que l'on désire abaisser ou élever l'anneau 4 et le couvercle 5.

La figure 7 montre une exécution préférentielle, toute en fonte. Sur le tube du regard 1 avec son extrémité supérieure 2 repose l'anneau extérieur 33 et dans celui-ci l'anneau intérieur 34, portant le couvercle 35. L'anneau extérieur 33 comporte, comme le cercle 6 selon la figure 1, les mêmes dents séparées 11 de forme rectangulaire agencées de manière discontinue en forme d'hélice à plusieurs tours et s'étendant en direction horizontale vers l'intérieur. Ceci est également valable pour l'anneau intérieur 34, comportant un flasque hélicoïdal à plusieurs tours avec des dents 13 de forme rectangulaire, s'étendant verticalement.

Pour assurer l'étanchéité de la partie cylindrique des deux anneaux un joint 36, par exemple en feutre, est posé dans une fraisure 37 à l'intérieur de l'anneau extérieur 33. Le couvercle 35 est posé à fleur avec le bord supérieur des deux anneaux et possède un flasque extérieur 38 qui repose dans une rainure 39 à l'intérieur de l'anneau intérieur. Le couvercle 35 est fixé par des nervures 40 et comporte des ouvertures de manoeuvre 41 pour l'outil de manoeuvre 42, indiqué en pointillé. Des trous de manoeuvre semblables se trouvent dans le flasque extérieur 43 de t'anneau extérieur 33. L'anneau intérieur 34 avec le couvercle 35 en position élevée, dessiné en pointillé, démontre la course de l'élévation possible, qui correspond dans cet exemple à 80 mm.

En particulier, en ce qui concerne la denture sur les parties hélicoïdales, différentes variantes d'exécution peuvent être envisagées. Par exemple, il n'est pas nécessaire d'employer le même nombre de dents 13 pour l'anneau intérieur 4 ou 34, puisque les dents ont ici la fonction de bloquer l'anneau intérieur contre des mouvements de rotation où la sollicitation est moins grande que dans le sens vertical.

La figure 5 montre une variante de la denture, où les dents 22 du cercle 6 de l'anneau extérieur 3 ou de l'anneau extérieur 33 et les dents 23 du flasque hélicoidal 12 de l'anneau intérieur 4 ou 34 ont un profil triangulaire mais sont en outre disposées de la même manière que celles de Ia figure 4. Dans une autre variante d'exécution, selon la figure 6, les dents 24 ne dépassent pas, comme dans les variantes d'exécution précédentes, horizontalement le cercle 6 mais appartiennent à un flasque 25, lié au cercle 6 de l'anneau extérieur 3. Par contre, les dents 26 sont disposées de la même manière que sur le flasque hélicoïdal 12 de l'anneau intérieur 4 et ont un profil trapézoïdal.

## Revendications

1. Partie supérieure de regard avec couvercle (5, 35), comprenant, posé sur son extrémité supérieure, deux anneaux concentriques, un anneau intérieur mobile (4, 34) portant le couvercle (5, 35) et reposant sur un anneau extérieur fixe (3, 33) par l'intermédiaire des surfaces appuyant verticalement l'une sur l'autre de deux dentures en forme d'hélice permettant, par rotation de l'anneau intérieur (4, 34), de déplacer celui-ci dans le sens vertical par rapport à t'anneau extérieur (3, 33), caractérisé en ce que la denture hélicoïdale de l'anneau extérieur (3, 33) est discontinue pour former des dents séparées (11, 22) s'étendant en direction horizontale vers l'intérieur du regard et en ce que la denture hélicoïdale de l'anneau intérieur (4, 34) comporte des dents (13, 23, 26) s'étendant verticalement vers le bas du regard et qui viennent s'intercaler entre les dents (11, 22) de l'anneau extérieur (3, 33) pour assurer le blocage de l'anneau intérieur (4, 34) à une position déterminée.

2. Partie supérieure de regard selon la revendication 1, caractérisée en ce que l'anneau extérieur (3), en béton armé, comporte un cercle (6) en fonte, ledit cercle (6) comportant les dents (11, 22) s'étendant en direction horizontale et en ce que les dents (13, 23) de l'anneau intérieur (4) sont en fonte.

3. Partie supérieure de regard selon la revendication 1, caractérisée en ce que les deux anneau (33, 34) sont fabriqués en fonte.

4. Partie supérieure de regard selon l'une des revendications 1 à 3, caractérisée en ce que le profil desdites dents formées sur les dentures des deux anneaux est rectangulaire (11, 13), triangulaire (22,23) ou trapézoïdal (26).

5. Partie supérieure de regard selon la revendication 1, caractérisée en ce que l'anneau intérieur (4) comporte un collier (14) recevant le couvercle (5) et un joint (19) disposé entre le couvercle (5) et l'anneau intérieur (4).

6. Partie supérieure de regard selon les revendications 1 ou 3, caractérisée en ce que l'anneau extérieur (33) comporte à l'intérieur de son bord supérieur un joint (36) posé dans une fraisure (37) assurant l'étanchéité de la partie cylindrique des deux anneaux (33 et 34).

7. Partie supérieure de regard selon les revendications 1 ou 3, caractérisée en ce que le couvercle (35) est posé à fleur avec le bord supérieur des deux anneaux (33 et 34) et possède un flasque extérieur (38) qui repose dans une rainure (39) à l'intérieur de l'anneau intérieur (34).

8. Partie supérieure de regard selon les revendications 1 ou 3, caractérisée en ce que le couvercle (35) et l'anneau extérieur (33) comportent des ouvertures de manoeuvre (41, 43) pour le passage d'un outil de manoeuvre (42).

## Patentansprüche

1. Schachtoberteil mit Abdeckung (5, 35), mit, auf seinem oberen Ende, zwei konzentrischen Ringen, wobei ein innerer, beweglicher Ring (4, 34) die Abdeckung (5, 35) trägt und über Oberflächen von zwei Verzahnungen in Form einer Schraube, die sich vertikal aufeinander stützen, auf einem äußeren, fest angeordneten Ring (3, 33) ruht, um durch Drehung des inneren Ringes (4, 34) diesen bezüglich des äußeren Ringes (3, 33) in vertikaler Richtung zu verstellen, dadurch gekennzeichnet, daß die schraubenförmige Verzahnung des äußeren Ringes (3, 33) unterbrochen ist, um vereinzelte Zähne (11, 22) zu bilden, die sich in horizontaler Richtung in das Innere des Schachtes erstrecken und daß die schraubenförmige Verzahnung des inneren Ringes (4, 34) Zähne (13, 23, 26) aufweist, die sich in vertikaler Richtung gegen den Boden des Schachtes hin erstrecken und die sich zwischen die Zähne (11, 22) des äußeren Ringes (3, 33) schieben, um das Feststellen des inneren Ringes (4, 34) in einer bestimmten Stellung zu gewährleisten.

2. Schachtoberteil nach Anspruch 1, dadurch gekennzeichnet, daß der äußere Ring (3), aus armierten Beton, einen Ring (6) aus Gußeisen aufweist, wobei der Ring (6) Zähne (11, 22) aufweist, die sich in horizontaler Richtung erstrecken und daß die Zähne (13, 23) des inneren Ringes (4) aus Gußeisen sind.

3. Schachtoberteil nach Anspruch 1, dadurch gekennzeichnet, daß beide Ringe (33, 34) aus Gußeisen gefertigt sind.

4. Schachtoberteil nach einem der Ansprüche 1 bis 3, dadurch gekennzeichnet, daß das Profil der auf den Verzahnungen der beiden Ringe gebildeten Zähne rechteckig (11, 13), dreieckig (22, 23) oder trapezförmig (26) ist.

5. Schachtoberteil nach Anspruch 1, dadurch gekennzeichnet, daß der innere Ring (4) einen Kragen (14) zur Aufnahme der Abdeckung (5) und eine zwischen der Abdeckung (5) und dem inneren Ring (4) angeordnete Dichtung (19) aufweist.

6. Schachtoberteil nach Anspruch 1 oder 3, dadurch gekennzeichnet, daß der äußere Ring

(33) im Innern seines oberen Randes eine in eine Ausfräsung (37) gelegte Dichtung (36) aufweist, um die Dichtheit des zylindrischen Teils beider Ringe (33 und 34) zu gewährleisten.

7. Schachtoberteil nach Anspruch 1 oder 3, dadurch gekennzeichnet, daß die Abdeckung

(35) mit dem oberen Rand der beiden Ringe (33 und 34) fluchtend angeordnet ist und einen äußeren Flansch (38) aufweist, der in einer Rinne

(39) im Innern des inneren Ringes (34) ruht.

8. Schachtoberteil nach Anspruch 1 oder 3, dadurch gekennzeichnet, daß die Abdeckung

(35) und der äußere Ring (33) Handhabungsöffnungen (41, 43) für den Durchgang eines Handhabungswerkzeuges (42) aufweisen.

## Claims

1. An upper part of manhole shaft with cover (5, 35), comprising, resting on its upper extremity, two concentric rings, one internal mobile ring (4, 34) bearing the cover (5, 35) and resting on an external, fixed ring (3, 33) through surfaces leaning vertically one on the other of two toothing sin helical form, permitting, by rotation of the internal ring (4,34) to displace it in the vertical direction relative to the external ring (3, 33), characterized in that the helical toothing of the external ring (3, 33) is discontinued for forming separated teeth (11, 22) extending in horizontal direction toward the interior of the manhole and in that the helical toothing of the internal ring (4, 34) comprises teeth (13, 23, 26) extending vertically toward the bottom of the manhole and which are engaged between the teeth (11, 22) of the external ring (3, 33) for assuring the locking of the internal ring (4, 34) at a determined position.

2. An upper part of manhole according to claim 1, characterized in that the external ring (3), made of reinforced concrete, comprises a ring (6) made of cast iron, said ring (6) comprising the teeth (11, 22) extending in horizontal direction and in that the teeth (13, 23) of the internal ring (4) are made of cast iron.

3. An upper part of manhole according to claim 1, characterized in that both rings (33, 34) are made of cast iron.

4. An upper part of manhole according to one of the claims 1 to 3, characterized in that the section of said teeth formed on the toothings of the two rings is rectangular (11, 13), triangular (22, 23), or trapezoidal (26).

5. An upper part of manhole according to claim 1, characterized in that the internal ring (4) comprises a collar (14) receiving the cover (5) and a seal (19) disposed between the cover (5) and the internal ring (4).

6. An upper part of manhole according to claim 1 or 3, characterized in that the external ring (33) comprises at the interior of its upper border a seal (36) placed in a recess (37), warranting the impermeability of the cylindric part of the two rings (33 and 34).

7. An upper part of manhole according to claim 1 or 3, characterized in that the cover (35) is placed flush with the upper border of the two rings (33 and 34) and has an external flask (38) which rests in a groove (39) at the interior of the internal ring (34).

8. An upper part of manhole according to claim 1 or 3, characterized in that the cover (35) and the external ring (33) comprise handling openings (41,43) for the passage of a handling tool (42).
